# EUROPÄISCHE PATENTANMELDUNG

(11) **EP 1 944 674 A1**
(43) Veröffentlichungstag der Anmeldung: **16.07.2008**
(21) Anmeldenummer: 07024373.8
(22) Anmeldetag: 17.12.2007
(51) Int. Cl.: G05F 3/30, G01R 19/15, G01R 31/36

(54) **Schaltungsanordnung zum Erzeugen eines temperaturkompensierten Spannungs- oder Stromreferenzwerts**

(30) Priorität: 18.12.2006 DE 102006061512
(71) Anmelder: ATMEL Germany GmbH, 74072 Heilbronn (DE)
(72) Erfinder: Pannwitz, Axel, Dr.-Ing., 01445 Radebeul (DE)
(74) Vertreter: Koch Müller Patentanwaltsgesellschaft mbH

(57) **Zusammenfassung**

Eine Schaltungsanordnung zum Erzeugen eines temperaturkompensierten Spannungs- oder Stromreferenzwerts (UREF) aus einer Versorgungsspannung (VCC) basierend auf dem Band-Gap-Prinzip umfasst eine PTAT-Schaltung (201) zum Erzeugen eines PTAT-Signals (11), welches proportional zur absoluten Temperatur ist, eine CTAT-Schaltung (202) zum Erzeugen eines CTAT-Signals (UBE), welches umgekehrt proportional zur absoluten Temperatur ist, wobei zum Erzeugen des temperaturkompensierten Referenzwerts (UREF) das PTAT-Signal (UBE) und das CTAT-Signal (11) überlagert werden, und eine Referenzwertüberwachungsschaltung (203a, 203b, 203), die ein Referenzwertüberwachungssignal (UREF_OK) erzeugt, das anzeigt, ob der Referenzwert (UREF) gültig erzeugt wird oder nicht. Die Referenzwertüberwachungsschaltung (203) ist derart ausgebildet, dass sie einen Strom (12) und/oder eine Spannung in der CTAT-Schaltung (202) und/oder in der PTAT-Schaltung (201) zum Erzeugen des Referenzwertüberwachungssignals (UREF_OK) auswertet.

## Beschreibung

Die Erfindung betrifft eine Schaltungsanordnung zum Erzeugen eines temperaturkompensierten Spannungs- oder Stromreferenzwerts aus einer Versorgungsspannung basierend auf dem Band-Gap-Prinzip.

Das Band-Gap- oder Bandabstands-Prinzip ist exemplarisch in dem Lehrbuch Halbleiter-Schaltungstechnik, U. Tietze, Ch. Schenk, zehnte Auflage, erschienen im Springer Verlag auf Seite 558 ff. unter der Überschrift Bandabstands-Referenz beschrieben.

Gemäß dem Band-Gap-Prinzip wird ein Proportional-To-Absolute-Temperature(PTAT)-Signal erzeugt, welches proportional zur absoluten Temperatur ist. Zusätzlich wird ein Complementary-to-Absolute-Temperature(CTAT)-Signal erzeugt, welches umgekehrt proportional zur absoluten Temperatur ist. Zum Erzeugen des temperaturkompensierten Referenzwerts werden das PTAT-Signal und das CTAT-Signal derart überlagert, dass das entstehende Signal, d.h. der Referenzwert, im Wesentlichen temperaturunabhängig ist.

Der derart erzeugte temperaturkompensierte oder temperaturunabhängige Referenzwert kann als temperaturunabhängige Bezugsgröße, beispielsweise für die Überwachung einer Versorgungs- bzw. Batteriespannung, dienen. Hierzu wird beispielsweise die Batteriespannung mittels eines Spannungsteilers geteilt und der geteilte Wert durch einen Komparator mit dem Spannungsreferenzwert verglichen. Das Ergebnis des Vergleichs zeigt an, ob die Batteriespannung einen von dem Spannungsreferenzwert abhängigen Schwellenwert über- oder unterschreitet.

Wenn jedoch der Referenzwert ebenfalls aus der Batteriespannung erzeugt wird, wird dieser üblicherweise falsch, typischerweise zu klein, erzeugt, wenn die Batteriespannung Werte aufweist, die zur Erzeugung des Referenzwerts nicht ausreichen. Der Komparator, der diesen falsch erzeugten Referenzwert verwendet, erzeugt dann ein Ausgangssignal, welches fälschlicherweise eine ordnungsgemäße Batteriespannung anzeigt.

Um solche Fehler aufgrund eines nicht ordnungsgemäß erzeugten Referenzwertes zu vermeiden, werden üblicherweise Schaltungen zur Überwachung der Batterie- bzw. Versorgungsspannung verwendet, die erst bei ausreichender Versorgungsspannung die Referenzwerterzeugung freigeben. Wenn diese Überwachungsschaltungen beispielsweise aus MOS-Transistoren aufgebaut sind, ist es aufgrund von Parameterstreuungen erforderlich, dass die Freigabe der Referenzwerterzeugung mit einem großen Sicherheitsabstand zu einem Schwellenwert erfolgt, ab dem die Referenzwerterzeugung tatsächlich fehlerfrei arbeitet. Um diesen Sicherheitsabstand deutlich zu verkleinern, ist jedoch ein großer schaltungstechnischer Aufwand erforderlich.

Der Erfindung liegt die Aufgabe zugrunde, eine Schaltungsanordnung zum Erzeugen eines temperaturkompensierten Spannungs- oder Stromreferenzwerts aus einer Versorgungsspannung basierend auf dem Band-Gap-Prinzip zur Verfügung zu stellen, die eine sichere und einfach implementierbare Überwachung der Gültigkeit des erzeugten Referenzwerts ermöglicht.

Die Erfindung löst diese Aufgabe durch eine Schaltungsanordnung mit den Merkmalen des Anspruchs 1.

Die erfindungsgemäße Schaltungsanordnung zum Erzeugen eines temperaturkompensierten Spannungs- oder Stromreferenzwerts aus einer Versorgungsspannung basierend auf dem Band-Gap-Prinzip umfasst eine PTAT-Schaltung zum Erzeugen eines PTAT-Signals, welches proportional zur absoluten Temperatur ist, eine CTAT-Schaltung zum Erzeugen eines CTAT-Signals, welches umgekehrt proportional zur absoluten Temperatur ist, wobei zum Erzeugen des temperaturkompensierten Referenzwerts das PTAT-Signal und das CTAT-Signal überlagert werden, und eine Referenzwertüberwachungsschaltung, die ein Referenzwertüberwachungssignal erzeugt, das anzeigt, ob der Referenzwert gültig erzeugt wird oder nicht. Die Referenzwertüberwachungsschaltung ist derart ausgebildet, dass sie einen Strom und/oder eine Spannung in der CTAT-Schaltung und/oder in der PTAT-Schaltung zum Erzeugen des Referenzwertüberwachungssignals auswertet. Die in der CTAT-Schaltung bzw. der PTAT-Schaltung auftretenden Spannungen bzw. Ströme zeigen an, ob die CTAT- und/oder PTAT-Schaltung bzw. die ganze Schaltungsanordnung ausreichend mit Betriebsenergie versorgt wird, um einen gültigen Referenzwert zu erzeugen. Daher kann die CTAT- und/oder PTAT-Schaltung, die immer Bestandteil einer Bandgap-Referenz ist, zum Erzeugen des Referenzwertüberwachungssignals mit verwendet werden, wodurch sich das Referenzwertüberwachungssignal zuverlässig und mit geringem schaltungstechnischen Aufwand erzeugen lässt. Die Schaltungsanordnung kann als integrierter Schaltkreis ausgebildet sein oder Teil eines integrierten Schaltkreises sein.

In einer Weiterbildung der Schaltungsanordnung umfasst die CTAT-Schaltung einen ersten Bipolartransistor, wobei der Basis-Anschluss und der Kollektor-Anschluss des ersten Bipolartransistors verbunden sind und an der Basis-Emitter-Strecke des ersten Bipolartransistors eine Spannung ansteht, die das CTAT-Signal bildet. Die Basis-Emitter-Strecke des ersten Bipolartransistors weist einen gewünschten Temperaturverlauf auf, d.h. ist umgekehrt proportional zur absoluten Temperatur. Bevorzugt wird ein durch den ersten Bipolartransistor fließender Strom zur Erzeugung des Referenzwertüberwachungssignals ausgewertet. Bevorzugt ist ein Stromschwellenwertdetektor oder Stromkomparator vorgesehen, der dazu ausgebildet ist, den durch den ersten Bipolartransistor fließenden Strom mit einem voreingestellten Stromschwellenwert zu vergleichen, wobei das Referenzwertüberwachungssignal einen gültigen Referenzwert anzeigt, wenn der durch den ersten Bipolartransistor fließende Strom den voreingestellten Stromschwellenwert überschreitet. Der durch den ersten Bipolartransistor fließende Strom zeigt an, ob die Schaltung einen Betriebszustand erreicht hat, der zur Erzeugung eines gültigen Referenzwerts ausreicht. Daher ist der durch den ersten Bipolartransistor fließende Strom geeignet, als Basis zur Erzeugung des Referenzwertüberwachungssignals zu dienen.

In einer Weiterbildung der Schaltungsanordnung umfasst die PTAT-Schaltung eine PTAT-Stromerzeugungsschaltung, die einen PTAT-Strom als das PTAT-Signal erzeugt, und einen ersten Transistor. Die CTAT-Schaltung umfasst einen zweiten Transistor, einen ersten Widerstand und einen zweiten Widerstand, wobei der erste Transistor, der erste Widerstand, der erste Bipolartransistor und der zweite Widerstand seriell zwischen die Versorgungsspannung und ein Bezugspotential eingeschleift sind und einen ersten Strompfad bilden. Der erste Transistor und der zweite Transistor sind derart miteinander verschaltet, dass sie einen Stromspiegel bilden, der den PTAT-Strom mit einem ersten Faktor multipliziert in den ersten Strompfad spiegelt, und dass an einem Verbindungsknoten des zweiten Transistors und des ersten Widerstands der temperaturkompensierte Spannungsreferenzwert ansteht. Der erste Faktor oder ein Übersetzungsverhältnis, d.h. ein Quotient aus dem PTAT-Strom und dem gespiegelten Strom, kann beispielsweise durch geeignete Wahl eines Größen- oder Flächenverhältnisses des ersten und des zweiten Transistors eingestellt werden. Zusätzlich oder alternativ kann der erste und/oder der zweite Transistor auch durch Parallelschaltung mehrerer Transistoren gebildet sein, wodurch sich ganzzahlige Vielfache oder Bruchteile des PTAT-Stroms in Abhängigkeit von der Vielfachheit erzeugen lassen.

In einer Weiterbildung der Schaltungsanordnung umfasst die Referenzwertüberwachungsschaltung einen zweiten Bipolartransistor, wobei der erste Bipolartransistor und der zweite Bipolartransistor derart miteinander verschaltet sind, dass sie einen Stromspiegel bilden, der einen durch den ersten Bipolartransistor fließenden Strom mit einem zweiten Faktor multipliziert in den zweiten Bipolartransistor spiegelt, wobei der zweite Faktor von dem durch den ersten Bipolartransistor fließenden Strom abhängt, und insbesondere zunimmt, wenn der durch den ersten Bipolartransistor fließende Strom zunimmt. Auf diese Weise kann der in der CTAT-Schaltung durch den ersten Bipolartransistor fließende Strom in der Referenzwertübenivachungsschaltung beispielsweise mittels eines Stromkomparators überwacht werden, wobei bei einem Überschreiten des durch den ersten Bipolartransistor fließenden Stroms das Referenzwertüberwachungssignal derart erzeugt werden kann, dass ein gültiger Referenzwert angezeigt wird.

In einer Weiterbildung der Schaltungsanordnung umfasst die Referenzwertüberwachungsschaltung einen dritten Transistor, insbesondere in Form eines PMOS-Transistors, wobei der dritte Transistor und der zweite Bipolartransistor seriell zwischen die Versorgungsspannung und ein Bezugspotential eingeschleift sind und einen zweiten Strompfad bilden.

In einer Weiterbildung der Schaltungsanordnung umfasst die Referenzwertüberwachungsschaltung einen vierten Transistor, insbesondere in Form eines PMOS-Transistors, einen fünften Transistor, insbesondere in Form eines PMOS-Transistors, und einen sechsten Transistor, insbesondere in Form eines NMOS-Transistors, wobei der vierte und der fünfte Transistor derart miteinander verschaltet sind, dass sie einen Stromspiegel bilden, der einen durch den vierten Transistor fließenden Strom mit einem dritten Faktor multipliziert in den fünften Transistor spiegelt, der vierte Transistor mit seinem Drain-Anschluss bzw. seinem Kollektor-Anschluss und seinem Gate-Anschluss bzw. seinem Basis-Anschluss mit dem Kollektor-Anschluss des zweiten Bipolartransistors verbunden ist, und der fünfte Transistor und der sechste Transistor seriell zwischen die Versorgungsspannung und das Bezugspotential eingeschleift sind, wobei an einem Verbindungsknoten des fünften und des sechsten Transistors das Referenzwertüberwachungssignal ansteht und der fünfte und der sechste Transistor einen dritten Strompfad bilden.

In einer Weiterbildung der Schaltungsanordnung umfasst die Referenzwertüberwachungsschaltung einen siebten Transistor, insbesondere in Form eines PMOS-Transistors, und einen achten Transistor, insbesondere in Form eines NMOS-Transistors, wobei der siebte und der achte Transistor seriell zwischen die Versorgungsspannung und das Bezugspotential eingeschleift sind und einen vierten Strompfad bilden, der siebte Transistor und der erste Transistor derart miteinander verschaltet sind, dass sie einen Stromspiegel bilden, der den PTAT-Strom mit einem vierten Faktor multipliziert in den vierten Strompfad spiegelt, und der achte Transistor und der sechste Transistor derart miteinander verschaltet sind, dass sie einen Stromspiegel bilden, der den in dem vierten Strompfad fließenden Strom mit einem fünften Faktor multipliziert in den dritten Strompfad spiegelt.

In einer Weiterbildung der Schaltungsanordnung beträgt der erste Faktor ca. 4, der zweite Faktor liegt in einem Bereich zwischen ca. 1/10 und ca. 1, der dritte Faktor beträgt ca. 100, der vierte Faktor beträgt ca. 1 und der fünfte Faktor beträgt ca. 1.

Die Erfindung wird nachfolgend unter Bezugnahme auf die Zeichnungen beschrieben. Hierbei zeigen schematisch:
- Fig. 1: ein Prinzipschaltbild eines batteriebetriebenen Systems, welches eine erfindungsgemäße Schaltungsanordnung zum Erzeugen eines temperaturkompensierten Spannungsreferenzwerts aus einer Batteriespannung basierend auf dem Band-Gap-Prinzip umfasst,
- Fig. 2: ein Schaltbild der erfindungsgemäßen Schaltungsanordnung zum Erzeugen des temperaturkompensierten Spannungsreferenzwerts von Fig. 1 und
- Fig. 3: ein Schaltbild einer weiteren Ausführungsform einer Schaltungsanordnung zum Erzeugen eines temperaturkompensierten Spannungsreferenzwerts.

Fig. 1 zeigt ein Prinzipschaltbild eines batteriebetriebenen Systems 100, welches eine erfindungsgemäße Schaltungsanordnung 200 zum Erzeugen eines temperaturkompensierten Spannungsreferenzwerts UREF aus einer Batterie- bzw. Versorgungsspannung VCC basierend auf dem Band-Gap-Prinzip umfasst.

Wenn die Batterie- bzw. Versorgungsspannung VCC einen Schwellenwert unterschreitet, kann der Referenzwert UREF durch die Schaltungsanordnung 200 nicht mehr ordnungsgemäß oder gültig erzeugt werden. Um diesen Zustand peripheren Schaltungsteilen anzuzeigen, erzeugt die Schaltungsanordnung 200 ein Referenzwertüberwachungssignal UREF_OK, das anzeigt, ob der Spannungsreferenzwert UREF gültig erzeugt wird oder nicht.

Nachfolgend wird die Funktionsweise einer Versorgungsspannungsüberwachung des batteriebetriebenen Systems 100 beschrieben. Die Versorgungsspannung VCC wird zunächst mittels eines Spannungsteilers umfassend Widerstände RT1 und RT2 auf einen Wert VCC_t geteilt. Ein Komparator KOMP wird an einem ersten Eingang mit der geteilten Versorgungsspannung VCC_t und an einem zweiten Eingang mit dem durch die Schaltungsanordnung 200 erzeugten Spannungsreferenzwert UREF beaufschlagt. Der Komparator KOMP vergleicht die an seinen Eingängen anstehenden Signale UREF und VCC_t und erzeugt in Abhängigkeit vom Ergebnis des Vergleichs ein Ausgangssignal comp.

Wenn die Versorgungsspannung VCC zu gering für eine gültige Erzeugung des Spannungsreferenzwerts UREF ist, beträgt der Spannungsreferenzwert UREF ca. 0V. In diesem Fall erzeugt der Komparator KOMP sein Ausgangssignal comp mit einem Pegel, der anzeigt, dass die geteilte Versorgungsspannung VCC_t größer als der Spannungsreferenzwert UREF ist. Daher kann das Signal comp nicht unmittelbar zur Anzeige dafür verwendet werden, ob die Versorgungs- oder Batteriespannung VCC einen ausreichenden Wert aufweist, der im normalen Betriebsfall von dem gültig erzeugten Spannungsreferenzwert UREF abhängt.

Zum Erzeugen eines Signals VCC_OK, welches anzeigt, dass die Versorgungsspannung VCC einen ausreichenden Wert aufweist, wird daher das Signal comp mit dem Signal UREF_OK in einem UND-Gatter U1 zum Erzeugen des Signals VCC_OK UND-verknüpft. Wenn die Versorgungsspannung VCC zu niedrig zum Erzeugen eines gültigen Spannungsreferenzwerts UREF ist, wird das Referenzwertüberwachungssignal UREF_OK mit einem logischen Low-Pegel erzeugt, wodurch das Signal VBAT_OK ebenfalls mit einem logischen Low-Pegel erzeugt wird.

Wenn die Versorgungsspannung VCC zum Erzeugen eines gültigen Spannungsreferenzwerts UREF ausreicht, wird das Referenzwertüberwachungssignal UREF_OK mit einem logischen High-Pegel erzeugt. Wenn für diesen Fall der Spannungsreferenzwert UREF größer als die geteilte Versorgungsspannung VCC_t ist, erzeugt der Komparator KOMP sein Ausgangssignal comp mit einem logischen Low-Pegel, wodurch das Signal VBAT_OK wiederum mit einem logischen Low-Pegel erzeugt wird. Wenn schließlich die Versorgungsspannung VCC und somit die geteilte Versorgungsspannung VCC_t weiter zunimmt, so dass der Spannungsreferenzwert UREF kleiner als die geteilte Versorgungsspannung VCC_t wird, erzeugt der Komparator KOMP sein Ausgangssignal comp mit einem logischen High-Pegel. Da nun beide Eingangssignale des UND-Gatters U1 einen logischen High-Pegel aufweisen, wird das Signal VCC_OK mit einem logischen High-Pegel ausgegeben, d.h. es wird eine ausreichende Versorgungsspannung VCC angezeigt.

Fig. 2 zeigt ein detailliertes Schaltbild der erfindungsgemäßen Schaltungsanordnung 200 zum Erzeugen des temperaturkompensierten Spannungsreferenzwerts UREF von Fig. 1.

Die Schaltungsanordnung 200 umfasst eine PTAT-Schaltung 201 zum Erzeugen eines PTAT-Signals in Form eines PTAT-Stroms 11, der proportional zur absoluten Temperatur ist, eine CTAT-Schaltung 202 zum Erzeugen eines CTAT-Signals in Form einer CTAT-Spannung UBE, welche umgekehrt proportional zur absoluten Temperatur ist, wobei zum Erzeugen des temperaturkompensierten Spannungsreferenzwerts UREF der PTAT-Strom 11 und die CTAT-Spannung UBE in der CTAT-Schaltung 202 überlagert werden, und eine Referenzwertüberwachungsschaltung 203 mit einem ersten Teil 203a und einem zweiten Teil 203b, die das Referenzwertüberwachungssignal UREF_OK erzeugt, das anzeigt, ob der Spannungsreferenzwert UREF gültig erzeugt wird oder nicht. Die Referenzwertüberwachungsschaltung 203 ist derart ausgebildet, dass sie einen Strom 12 in der CTAT-Schaltung 202 zum Erzeugen des Referenzwertüberwachungssignals UREF_OK auswertet.

Die PTAT-Schaltung 201 umfasst eine PTAT-Stromerzeugungsschaltung 204, die den PTAT-Strom 11 erzeugt, einen Start-Up-Block 205 und einen PMOS-Transistor T2, wobei der PMOS-Transistor T2 zwischen die Versorgungsspannung VCC und die PTAT-Stromerzeugungsschaltung 204 eingeschleift ist. Der Start-Up-Block 205 dient zum Anlaufen der PTAT-Schaltung 201 und liefert einen Anfangsstrom, der nach einem erfolgten Anlaufen der PTAT-Stromerzeugungsschaltung 204 durch diese wieder abgeschaltet wird.

Die CTAT-Schaltung 202 umfasst einen PMOS-Transistor T3, einen Widerstand R1, einen Bipolartransistor T1, wobei der Basis-Anschluss und der Kollektor-Anschluss des Bipolartransistors T1 verbunden sind und an der Basis-Emitter-Strecke des Bipolartransistors T1 die CTAT-Spannung UBE ansteht, und einen Widerstand R2, wobei der Transistor T3, der Widerstand R1, der Bipolartransistor T1 und der Widerstand R2 seriell zwischen die Versorgungsspannung VCC und ein Bezugspotential, hier Masse GND, eingeschleift sind und einen ersten Strompfad bilden. Der Transistor T2 der PTAT-Schaltung 201 und der Transistor T3 der CTAT-Schaltung 202 sind derart miteinander verschaltet, dass sie einen Stromspiegel bilden, der den PTAT-Strom l1 mit einem Faktor 4 multipliziert in den ersten Strompfad spiegelt. An einem Verbindungsknoten N1 des Transistors T3 und des Widerstands R1 steht der temperaturkompensierte Spannungsreferenzwert UREF an. Durch die gezeigte Verschaltung werden der PTAT-Strom I1 und die CTAT-Spannung UBE zur Bildung des temperaturkompensierten Spannungsreferenzwerts UREF überlagert.

Die Referenzwertüberwachungsschaltung 203 umfasst einen Bipolartransistor T4, wobei der Bipolartransistor T1 der CTAT-Schaltung 202 und der Bipolartransistor T4 der Referenzwertüberwachungsschaltung 203 derart miteinander verschaltet sind, dass sie einen Stromspiegel bilden, der einen durch den Bipolartransistor T1 fließenden Strom 12 mit einem Faktor 1/8 multipliziert in den Bipolartransistor T4 spiegelt. Ein Transistor T5 und der Bipolartransistor T4 sind seriell zwischen die Versorgungsspannung VCC und Masse GND eingeschleift und bilden einen zweiten Strompfad.

Die Referenzwertüberwachungsschaltung 203 umfasst weiterhin einen PMOS Transistor T6, einen PMOS-Transistor T7 und ein NMOS-Transistor T8. Die Transistoren T6 und T7 sind derart miteinander verschaltet, dass sie einen Stromspiegel bilden, der einen durch den Transistor T6 fließenden Strom mit einem Faktor 100 multipliziert in den Transistor T7 spiegelt. Der PMOS-Transistor T6 ist mit seinem Drain-Anschluss und seinem Gate-Anschluss mit dem Kollektor-Anschluss des Bipolartransistors T4 und dem Drain-Anschluss des Transistors T5 verbunden. Der Transistor T7 und der Transistor T8 sind seriell zwischen die Versorgungsspannung VCC und Masse GND eingeschleift, wobei an einem Verbindungsknoten N2 der Transistoren T7 und T8 das Referenzwertüberwachungssignal UREF_OK ansteht und die wie gezeigt verschalteten Transistoren T7 und T8 einen dritten Strompfad bilden. Im gezeigten Ausführungsbeispiel ist zur Aufbereitung des am Knoten N2 anstehenden Signals noch ein optionaler Schmitt-Trigger ST1 vorgesehen, an dessen Ausgang das aufbereitete Referenzwertüberwachungssignal UREF_OK ausgegeben wird.

Die Referenzwertüberwachungsschaltung 203 umfasst in ihrem Teil 203b einen PMOS-Transistor T9 und einen NMOS-Transistor T10, die seriell zwischen die Versorgungsspannung VCC und Masse GND eingeschleift sind und einen vierten Strompfad bilden. Der Transistor T9 und der Transistor T2 sind derart miteinander verschaltet, dass sie einen Stromspiegel bilden, der den PTAT-Strom 11 mit einem Faktor 1 multipliziert in den vierten Strompfad spiegelt. Der Transistor T10 und der Transistor T8 sind derart miteinander verschaltet, dass sie einen Stromspiegel bilden, der den in dem vierten Strompfad fließenden Strom mit einem Faktor 1 multipliziert in den dritten Strompfad spiegelt.

Bei der gezeigten Schaltungsanordnung wird der zur Erzeugung der CTAT-Spannung UBE benötigte Bipolartransistor T1 auch zur Erzeugung des Referenzwertüberwachungssignals UREF_OK mit verwendet, indem er mit weiteren Schaltungsteilen einen Stromkomparator bzw. einen Stromschwellenwertdetektor bildet. Wenn der Strom 12 zur gültigen Erzeugung des Spannungsreferenzwerts UREF ausreicht, bewirkt der Stromschwellenwertdetektor ein Kippen des Potentials an Knoten N2, wodurch das Signal UREF_OK mit einem logischen High-Pegel erzeugt wird. Eine Schaltschwelle des Stromschwellenwertdetektors kann durch geeignete Wahl eines Größenverhältnisses der Transistoren T3 und T5, eines Größenverhältnisses der Transistoren T1 und T4 und eines Widerstandswerts des Widerstands R2 eingestellt werden. Die genannten Parameter können beispielsweise derart gewählt werden, dass ein Umschalten des Signals UREF_OK dann stattfindet, wenn der Strom 12 75% seines Nominalwertes überschreitet.

Nachfolgend soll der Betrieb der gezeigten Schaltungsanordnung nochmals kurz verdeutlicht werden. Bei geringer Versorgungsspannung VCC fließt ein geringer Strom 11 bzw. 12. Durch die gewählten Größen- oder Kopplungsverhältnisse bzw. Faktoren zwischen T3 und T5 und T1 und T4 liefert der Transistor T5 den durch den Transistor T4 fließenden Strom vollständig, d.h. es fließt kein Strom durch den Transistor T6 und somit auch kein Strom durch den Transistor T7. Der Stromspiegel aus den Transistoren T10 und T8 bewirkt daher, dass der Knoten N2 auf Masse gezogen wird, wodurch das Signal UREF_OK mit einem Low-Pegel ausgegeben wird. Der Beitrag des Widerstands R2 kann bei geringen Strömen l1 bzw. l2 vernachlässigt werden.

Wenn der Strom l1 bzw. l2 bei steigender Versorgungsspannung VCC zunimmt, ändert sich aufgrund des Widerstands R2 das Verhältnis zwischen dem durch den Transistor T1 fließenden Strom 11 und dem durch den Transistor T4 fließenden Strom von 8 zu 1 in Richtung kleinerer Werte, beispielsweise 7 zu 1, 6 zu 1 usw. Wenn das Verhältnis Werte von 4 zu 1 unterschreitet, beginnt ein Strom durch den Transistor T6 zu fließen, da der vom Transistor T5 gelieferte Strom nicht mehr ausreicht. Dieser durch den Transistor T6 fließende Strom wird mit einem Verhältnis von 1 zu 100 in den Transistor T7 übersetzt, wodurch das Potential am Knoten N2 auf VCC gezogen wird. Dies bewirkt, dass das das Signal UREF_OK von einem Low-Pegel auf einen High-Pegel übergeht, wodurch die Gültigkeit des Spannungsreferenzwerts UREF angezeigt wird.

Fig. 3 zeigt ein Schaltbild einer weiteren Ausführungsform einer Schaltungsanordnung zum Erzeugen eines temperaturkompensierten Spannungsreferenzwerts, die eine bevorzugte Ausführungsform der in Fig. 2 gezeigten PTAT-Signalerzeugung umfasst. Elemente, deren Funktion derjenigen der Elemente von Fig. 1 bzw. Fig. 2 entspricht, sind mit identischen Bezugszeichen versehen. Die Elemente T6 bis T10 und ST1 sind aus Gründen der Übersichtlichkeit nicht dargestellt, sie können jedoch entsprechend verschaltet ebenfalls Bestandteil der in Fig. 3 gezeigten Ausführungsform sein.

Zur PTAT-Signalerzeugung sind PMOS-Transistoren T13 und T14, pnp-Bipolartransistoren T11 und T12, ein Widerstand R3 und ein Regelverstärker RV vorgesehen. Die Transistoren T13 und T12 sind seriell zwischen die Versorgungsspannung VCC und Masse GND eingeschleift. Die Transistoren T14 und T11 sind seriell zwischen die Versorgungsspannung VCC und Masse GND eingeschleift. Der Emitter des Transistors T12 ist mit dem nicht invertierenden Eingang des Regelverstärkers RV und dem Drain-Anschluss des Transistors T13 verbunden. Der Emitter des Transistors T11 ist mit dem invertierenden Eingang des Regelverstärkers RV und dem Drain-Anschluss des Transistors T14 verbunden. Die Basis des Transistors T12 ist mit einem ersten Anschluss des Widerstands R3 verbunden und die Basis des Transistors T11 ist mit dem anderen Anschluss des Widerstands R3 verbunden. Der Transistor T12 ist acht mal so groß wie der Transistor T11.

Die gezeigte Beschaltung in Form einer geschlossenen Regelschleife mit dem Regelverstärker RV bewirkt, dass der Strom I2 durch den Strompfad bestehend aus den Transistoren T1 und T3 sowie den Widerständen R1 bis R2 proportional zur Temperatur ansteigt, um die kleiner werdenden Basis-Emitter-Spannungen der Transistoren T11 und T12 entsprechend zu kompensieren, so dass die Eingangsspannung des Regelverstärkers im Wesentlichen 0V bleibt.

Die an den Widerständen R1 bis R3 aufgrund des Stroms 12 abfallende Spannung bildet folglich den PTAT-Anteil des Spannungsreferenzwerts UREF und die Basis-Emitter-Spannung UBE des Transistors T1 den CTAT-Anteil. Die Dimensionierung der Bauelemente erfolgt derart, dass die Spannung UREF im Wesentlichen temperaturunabhängig ist.

Zur Erzeugung des Referenzwertüberwachungssignals UREF_OK wird wie in Fig. 2 der Strom 12 ausgewertet, d.h. es wird ermittelt, ob der Strom 12 einen voreinstellbaren Schwellenwert überschreitet. Durch das Referenzwertüberwachungssignal UREF_OK wird ein gültiger Referenzwert UREF angezeigt, wenn der Strom 12 den Stromschwellenwert überschreitet.

Die gezeigten Ausführungsformen erzeugen eine temperaturstabile Spannungsreferenz UREF und eine PTAT-Stromreferenz 11 mit Selbsttestfunktion. Zur Erzeugung einer nicht dargestellten temperaturstabilisierten Stromreferenz können die gezeigten Schaltungsanordnungen durch weitere Bauelemente oder Schaltungsteile ergänzt werden. Zur Erzeugung einer temperaturstabilen Stromreferenz kann beispielsweise ein zusätzlicher Schaltungsteil vorgesehen werden, der einen CTAT-Strom erzeugt. Durch Überlagerung des PTAT-Stroms I1 und des CTAT-Stroms wird daraus die temperaturstabile Stromreferenz erzeugt. Hierzu kann ein Regelverstärker vorgesehen sein, der dafür sorgt, dass über einen weiteren Widerstand die Spannung UBE als CTAT-Strom abgebildet wird. Der CTAT-Strom wird mittels eines Stromspiegels herausgeführt und mit dem PTAT-Strom 11 derart gemischt, dass die Stromsumme temperaturstabil ist.

## Patentansprüche

1. Schaltungsanordnung zum Erzeugen eines temperaturkompensierten Spannungs- oder Stromreferenzwerts (UREF) aus einer Versorgungsspannung (VCC) basierend auf dem Band-Gap-Prinzip, mit
- einer PTAT-Schaltung (201) zum Erzeugen eines PTAT-Signals (I1), welches proportional zur absoluten Temperatur ist,
- einer CTAT-Schaltung (202) zum Erzeugen eines CTAT-Signals (UBE), welches umgekehrt proportional zur absoluten Temperatur ist, wobei zum Erzeugen des temperaturkompensierten Referenzwerts (UREF) das PTAT-Signal (l1) und das CTAT-Signal (UBE) überlagert werden, und
- einer Referenzwertüberwachungsschaltung (203a, 203b, 203), die ein Referenzwertüberwachungssignal (UREF_OK) erzeugt, das anzeigt, ob der Referenzwert (UREF) gültig erzeugt wird oder nicht,
**dadurch gekennzeichnet, dass**
- die Referenzwertüberwachungsschaltung (203) derart ausgebildet ist, dass sie einen Strom (I2) und/oder eine Spannung in der CTAT-Schaltung (202) und/oder in der PTAT-Schaltung (201) zum Erzeugen des Referenzwertüberwachungssignals (UREF_OK) auswertet.

2. Schaltungsanordnung nach Anspruch 1, **dadurch gekennzeichnet, dass** die CTAT-Schaltung (202) umfasst:
- einen ersten Bipolartransistor (T1), wobei der Basis-Anschluss und der Kollektor-Anschluss des ersten Bipolartransistors (T1) verbunden sind und an der Basis-Emitter-Strecke des ersten Bipolartransistors (T1) eine Spannung (UBE) ansteht, die das CTAT-Signal bildet.

3. Schaltungsanordnung nach Anspruch 2, **dadurch gekennzeichnet, dass** ein durch den ersten Bipolartransistor (T1) fließender Strom (12) zur Erzeugung des Referenzwertüberwachungssignals (UREF_OK) ausgewertet wird.

4. Schaltungsanordnung nach Anspruch 3, **gekennzeichnet durch** einen Stromschwellenwertdetektor, der dazu ausgebildet ist, den **durch** den ersten Bipolartransistor (T1) fließenden Strom (12) mit einem voreingestellten Stromschwellenwert zu vergleichen, wobei das Referenzwertüberwachungssignal (UREF_OK) einen gültigen Referenzwert (UREF) anzeigt, wenn der **durch** den ersten Bipolartransistor (T1) fließende Strom (12) den voreingestellten Stromschwellenwert überschreitet.

5. Schaltungsanordnung nach einem der Ansprüche 2 bis 4, **dadurch gekennzeichnet, dass**
- die PTAT-Schaltung (201) umfasst:
- eine PTAT-Stromerzeugungsschaltung (204), die einen PTAT-Strom (I1) als das PTAT-Signal erzeugt, und
- einen ersten Transistor (T2),
- die CTAT-Schaltung (202) umfasst:
- einen zweiten Transistor (T3),
- einen ersten Widerstand (R1) und
- einen zweiten Widerstand (R2), wobei
- der erste Transistor (T3), der erste Widerstand (R1), der erste Bipolartransistor (T1) und der zweite Widerstand (R2) seriell zwischen die Versorgungsspannung (VCC) und ein Bezugspotential (GND) eingeschleift sind und einen ersten Strompfad bilden,
- der erste Transistor (T2) und der zweite Transistor (T3) derart miteinander verschaltet sind, dass sie einen Stromspiegel bilden, der den PTAT-Strom (I1) mit einem ersten Faktor multipliziert in den ersten Strompfad spiegelt, und
- an einem Verbindungsknoten (N1) des zweiten Transistors (T3) und des ersten Widerstands (R1) der temperaturkompensierte Spannungsreferenzwert (UREF) ansteht.

6. Schaltungsanordnung nach Anspruch 5, **dadurch gekennzeichnet, dass** die Referenzwertübenivachungsschaltung (203) umfasst:
- einen zweiten Bipolartransistor (T4), wobei der erste Bipolartransistor (T1) und der zweite Bipolartransistor (T4) derart miteinander verschaltet sind, dass sie einen Stromspiegel bilden, der einen durch den ersten Bipolartransistor (T1) flie-ßenden Strom (I2) mit einem zweiten Faktor multipliziert in den zweiten Bipolartransistor (T4) spiegelt, wobei der zweite Faktor von dem durch den ersten Bipolartransistor (T1) fließenden Strom (I2) abhängt, und insbesondere zunimmt, wenn der durch den ersten Bipolartransistor (T1) fließende Strom (I2) zunimmt.

7. Schaltungsanordnung nach Anspruch 6, **dadurch gekennzeichnet, dass** die Referenzwertüberwachungsschaltung (203) umfasst:
- einen dritten Transistor (T5), wobei der dritte Transistor (T5) und der zweite Bipolartransistor (T4) seriell zwischen die Versorgungsspannung (VCC) und ein Bezugspotential (GND) eingeschleift sind und einen zweiten Strompfad bilden.

8. Schaltungsanordnung nach Anspruch 7, **dadurch gekennzeichnet, dass** die Referenzwertüberwachungsschaltung (203) umfasst:
- einen vierten Transistor (T6),
- einen fünften Transistor (T7) und
- einen sechsten Transistor (T8), wobei
- der vierte und der fünfte Transistor (T6, T7) derart miteinander verschaltet sind, dass sie einen Stromspiegel bilden, der einen durch den vierten Transistor (T6) fließenden Strom mit einem dritten Faktor multipliziert in den fünften Transistor (T7) spiegelt,
- der vierte Transistor (T6) mit seinem Drain-Anschluss bzw. seinem Kollektor-Anschluss und seinem Gate-Anschluss bzw. seinem Basis-Anschluss mit dem Kollektor-Anschluss des zweiten Bipolartransistors (T4) verbunden ist, und
- der fünfte Transistor (T7) und der sechste Transistor (T8) seriell zwischen die Versorgungsspannung (VCC) und das Bezugspotential (GND) eingeschleift sind, wobei an einem Verbindungsknoten (N2) des fünften und des sechsten Transistors (T7, T8) das Referenzwertüberwachungssignal (UREF_OK) ansteht und der fünfte und der sechste Transistor (T7, T8) einen dritten Strompfad bilden.

9. Schaltungsanordnung nach Anspruch 8, **dadurch gekennzeichnet, dass** die Referenzwertüberwachungsschaltung (203) umfasst:
- einen siebten Transistor (T9) und
- einen achten Transistor (T10), wobei
- der siebte und der achte Transistor (T9, T10) seriell zwischen die Versorgungsspannung (VCC) und das Bezugspotential (GND) eingeschleift sind und einen vierten Strompfad bilden,
- der siebte Transistor (T9) und der erste Transistor (T2) derart miteinander verschaltet sind, dass sie einen Stromspiegel bilden, der den PTAT-Strom (I1) mit einem vierten Faktor multipliziert in den vierten Strompfad spiegelt,
- der achte Transistor (T10) und der sechste Transistor (T8) derart miteinander verschaltet sind, dass sie einen Stromspiegel bilden, der den in dem vierten Strompfad fließenden Strom mit einem fünften Faktor multipliziert in den dritten Strompfad spiegelt.

10. Schaltungsanordnung nach Anspruch 9 , **dadurch gekennzeichnet, dass** der erste Faktor ca. 4 beträgt, der zweite Faktor in einem Bereich zwischen ca. 1/10 und ca. 1 liegt, der dritte Faktor ca. 100 beträgt, der vierte Faktor ca. 1 beträgt und der fünfte Faktor ca. 1 beträgt.
